# EUROPÄISCHE PATENTSCHRIFT

(11) **EP 1 016 744 B1**
(45) Veröffentlichungstag und Bekanntmachung des Hinweises auf die Patenterteilung: **09.07.2003**
(21) Anmeldenummer: 99811061.3
(22) Anmeldetag: 17.11.1999
(51) Int. Cl.: D03D 47/34, D03D 47/23

(54) **Verfahren und System zum Einstellen der Fadenklemme eines Bringergreifers und webmaschine mit einem System**
System and method for adjusting the thread clamp of a feeding gripper and loom with such system
Système et procédé pour régler le pince-fil d'une pince d'amenée et métier à tisser avec un tel système

(30) Priorität: 16.12.1998 EP 98811235
(43) Veröffentlichungstag der Anmeldung: 05.07.2000
(73) Patentinhaber: Sultex AG, 8630 Rüti (CH)
(72) Erfinder: De Jager, Godert, 8604 Volketswil (CH)
(74) Vertreter: Sulzer Management AG

(56) Entgegenhaltungen:
- EP-A- 0 644 286
- EP-A- 0 769 580
- EP-A- 0 816 545

## Beschreibung

Die Erfindung betrifft ein Verfahren zum Einstellen der Fadenklemme eines Bringergreifers in einer Greiferwebmaschine gemäss dem Oberbegriff des Anspruches 1 und ein System zur Durchführung des Verfahrens sowie eine Webmaschine mit diesem System.

Der Schussfaden verläuft ausgehend von einem Fadenspeicher über eine Fadenbremse, einen Fadenspannungssensor, einen Fadenvorleger und eine Schneidvorrichtung zum Gewebe und wird von einer selbsttätigen klemmenden Fadenklemme eines Greifers übernommen und zur Schneidvorrichtung befördert.

Bei einer einstellbaren, selbsttätig klemmenden Fadenklemme erfolgt die Fadenübernahme durch Hineinziehen des Fadens in die vorher eingestellten Fadenklemme. Insbesondere bei unterschiedlich dicken oder ungleich glatten Schussfäden können die Schussfäden ungleich tief in den Klemmspalt der Fadenklemme hineingezogen werden und nehmen daher eine unterschiedliche Position ein.

In Abhängigkeit des herzustellenden Gewebes treten ferner zyklische Abweichungen der Drehwinkelstellung der Hauptwelle auf, die zu Abweichungen bei der Aufnahme des Schussfadens durch die Fadenklemme des Greifers führen. Dies betrifft insbesondere Webmaschinen mit über die Hauptwelle zyklisch angetriebenen Greifer, Farbwähler, Fadenbremsen und/oder Schussfadenscheren, etc.. Daraus folgen Abweichungen in der Position des Schussfadens im Klemmspalt der Fadenklemme.

Dadurch ergeben sich unterschiedliche Fadenlängen zwischen Geweberand und Fadenklemme und folglich nach dem Schneiden des Schussfadens unterschiedlich lange Abschnitte am Anfang des einzutragenden Schussfadens, was als Nachteil anzusehen ist.

Der Erfindung liegt die Aufgabe zugrunde, ein Verfahren zum Einstellen der Fadenklemme zu schaffen, welches die genannten Nachteile behebt.

Diese Aufgabe wird erfindungsgemäss mit den Merkmalen des Anspruches 1 erreicht.

Ein System zur Durchführung des Verfahrens ist erfindungsgemäss durch die Merkmale des Anspruches 2 gekennzeichnet.

Nachfolgend wird die Erfindung anhand der beiliegenden Zeichnungen erläutert.

Es zeigen:
- Fig. 1: Eine schematische Darstellung einer Ausführung einer einstellbaren Fadenklemme;
- Fig. 2: eine schematische Darstellung einer Ausführung eines erfindungsgemässen Systems;
- Fig. 3: eine Einzelheit, welche eine erste Ausführung einer Abtasteinrichtung zeigt;
- Fig. 4: eine Einzelheit, welche eine zweite Ausführung einer Abtasteinrichtung zeigt und
- Fig. 5: eine schematische Darstellung einer anderen Ausführung eines erfindungsgemässen Systems.

Die Fadenklemme 1 nach Fig. 1 umfasst einen ersten Klemmteil 2, einen unter Federwirkung stehenden zweiten Klemmteil 3 und eine Einrichtung 4, die mit dem ersten Klemmteil in Verbindung steht und ein nicht dargestelltes Mittel umfasst, um den Klemmspalt 5 und die Klemmkraft zu verändern. Ferner ist ein Anschlagorgan 6 für den Schussfaden vorgesehen.

Es wird auf die Figuren 2 und 3 Bezug genommen. Wie die Figuren zeigen, verläuft jeder Schussfaden 10 ausgehend von einem nicht dargestellten Fadenspeicher über eine Schussfadenbremse 11, einen Fadenspannungssensor 12, einen Fadenvorleger 13 und eine Schneidvorrichtung 14 zum Gewebe 15. Zum Eintragen des Schussfadens ist ein Greifer 16 vorgesehen, der entlang einer Laufbahn 17 hin und her bewegbar ist und eine Fadenklemme 1 aufweist, welche den Schussfaden 10 aufnimmt. Ferner ist eine Anordnung 18, um die Fadenklemme einzustellen, eine Einrichtung 19, um die Lage des Schussfadens in der Fadenklemme abzutasten und eine Steuereinrichtung 20 vorgesehen, die als Teil der Steuerung der Webmaschine ausgeführt ist. Die Fadenbremse 11, die Fadenvorleger 13 und die Einrichtung 18 zum Einstellen der Fadenklemme 1 sind mit der Steuereinrichtung 20 verbunden und werden durch diese angesteuert. Der Fadenspannungssensor und die Einrichtung 19 sind ebenfalls mit der Steuereinrichtung 20 verbunden. Jedem Fadenvorleger ist ein Regelkreis zugeordnet, der mit den Lichtschranken signalübertragend verbunden ist.

Wie die Fig. 3 zeigt, besteht die Abtasteinrichtung 19 aus zwei Lichtschranken 21, 22, die im Abstand zueinander als auch zur Laufbahn 17 des Greifers 16 angeordnet sind.

Die in Fig. 4 gezeigte Abtasteinrichtung 23 besteht aus einem Diodenarray mit welcher die Abtastung verbessert werden kann.

Die Steuerung der Eintragung der Schussfäden erfolgt anhand der für jeden Schussfaden gespeicherten Daten, wie Fadenzugkraft und Garnart und in Abhängigkeit vom Drehwinkel der Hauptwelle. Die Steuerung umfasst die Einstellung der Fadenbremse, um die Fadenzugkraft zu regeln, das Vorlegen der Schussfäden für den Bringergreifer, um den Schussfaden in ein Webfach einzutragen, die Einstellung der Klemmkraft und/oder der Weite des Klemmspaltes der Bringer-Fadenklemme, das Abtrennen des Schussfadens und z.B. das Einstellen des Klemmspaltes des Holergreifers (nicht dargestellt).

Die Einstellung der Fadenklemme erfolgt in erster Linie anhand der Fadenzugkraft und in zweiter Linie durch das hier in Rede stehende Verfahren.

Bei der Übernahme des durch den Fadenvorleger vorgelegten Schussfadens durch den Greifer nimmt der Schussfaden aufgrund der an der Fadenklemme eingestellten Klemmkraft oder Weite des Klemmspaltes und der am Schussfaden wirkenden Fadenzugkraft eine bestimmte Position in dem Klemmspalt ein. Durch die Eintragbewegung wird der einerseits am Gewebe und andererseits in der Fadenklemme gehaltene Schussfaden zur Abtasteinrichtung 19 bewegt. Wird bei der Eintragbewegung der Schussfaden durch die mechanische Schneidvorrichtung 14 abgetrennt bevor der Schussfaden den Lichtstrahl der ersten Lichtschranke 21 unterbricht, so ist die Position des Schussfadens im Klemmspalt zu weit hinten, d.h. für den Schussfaden ist die Klemmkraft zu gering oder Spalt zu weit eingestellt. Weil das den Istwert entsprechende Signals ausbleibt, wird ausgelöst vom Sollwert-Signal im Sinne einer höheren Klemmkraft und/oder engeren Klemmspaltes die Einstellung der Fadenklemme verändert

Unterbricht der Schussfaden den Lichtstrahl der ersten Lichtschranke bevor der Schussfaden durch die Schneidvorrichtung abgetrennt wird, so wird auf eine korrekte Einstellung erkannt.

Unterbricht der Schussfaden den Lichtstrahl der zweiten Lichtschranke bevor der Schussfaden durch die Schneidvorrichtung abgetrennt wird, so ist die Position des Schussfadens im Klemmspalt zu weit vorn, d.h. für den Schussfaden ist die Klemmkraft zu hoch oder der Spalt zu eng eingestellt. In diesem Fall wird die Einstellung der Fadenklemme aufgrund eines Ist-Sollwert-Vergleiches verändert.

Die Änderung wird mit dem genannten Regelkreis wie folgt durchgeführt. Während der Eintragbewegung wird der Schussfaden durch die zweiten Lichtschranke 22 geführt und unterbricht den Lichtstrahl. Der Drehwinkel der Hauptwelle oder der Zeitpunkt dieses Ereignisses, bildet zusammen mit der Information des eingetragenen Schussfadens (Farbe oder Farbwähler) den Istwert. Es wird ein Soll-Istwert-Vergleich durchgeführt. Wird eine Abweichung festgestellt, so wird mittels eines Korrekturwertes die Einstellung der Klemmkraft oder die Weite des Klemmspaltes verändert und der ermittelte Wert in einem Speicher abgelegt.

Das in Fig. 5 dargestellte System ist zusätzlich mit einer Anordnung 24 zum Vorlegen der Schussfäden versehen, wie sie in der EP-A-0 644 286 offenbart ist und daher nicht mehr beschrieben.

Bei dem Verfahren wird ein über einen Fadenspannungssensor 12 zugeführter und durch einen Fadenvorleger 13 vorgelegter Schussfaden 10 mittels des Greifers 16 mit Fadenklemme in ein Webfach eingetragen. Die Weite des Klemmspaltes und/oder die Klemmkraft der Fadenklemme sind verstellbar, um unterschiedliche Garnarten einzutragen. Die Lage des vom Greifer übernommenen Schussfadens 10 in der Fadenklemme 1 wird innerhalb eines Webzyklus abgetastet, um die Einstellung der Fadenklemme in Abhängigkeit der gemessenen Fadenzugkraft und/oder der vorgelegten Garnart zu verändern.

## Patentansprüche

1. Verfahren zum Einstellen einer Fadenklemme eines Bringergreifers (16), wobei ein über einen Fadenspannungssensor (12) zugeführter und durch einen Fadenvorleger (13) vorgelegter Schussfaden (10) mittels des Greifers (16) mit Fadenklemme in ein Webfach eingetragen wird und wobei die Weite des Klemmspaltes und/oder die Klemmkraft der Fadenklemme verstellbar ist, **dadurch gekennzeichnet, dass** die Lage des vom Greifer übernommenen Schussfadens (10) in der Fadenklemme (1) innerhalb eines Webzyklus abgetastet wird, um die Einstellung der Fadenklemme zu verändern.

2. System zur Durchführung des Verfahrens nach Anspruch 1, welches System einen Greifer mit einer Fadenklemme und eine Anordnung zum Einstellen der Fadenklemme aufweist, **gekennzeichnet durch** eine Einrichtung (19), um die Lage eines Schussfadens im Klemmbereich, vorzugsweise im Klemmspalt der Fadenklemme (1) abzutasten.

3. System nach Anspruch 2, **dadurch gekennzeichnet, dass** die Einrichtung (19) mindestens einen Signalgeber (21) umfasst.

4. System nach Anspruch 3, **dadurch gekennzeichnet, dass** der Signalgeber eine Lichtschranke mit mindestens einer Lichtquelle und einen Empfänger enthält.

5. System nach Anspruch 3, **dadurch gekennzeichnet, dass** als Signalgeber eine Mehrzahl von Dioden vorgesehen sind.

6. Webmaschine mit einem System nach Anspruch 2, welche Webmaschine einen hin und her bewegten Bringergreifer (16) zum Eintragen eines Schussfadens, eine Fadenbremse (11), einen Fadenspannungssensor (12) und einen Fadenvorleger (12, 24), über welche der Schussfaden zu dem Gewebe verläuft sowie eine Steuereinrichtung (20) enthält, **dadurch gekennzeichnet, dass** die Einrichtung (19) im Abstand zur Bewegungsbahn des Greifers an der Eintragseite der Webmaschine angeordnet ist.

## Claims

1. Method for the setting of a thread clamp of an inserting rapier (16), wherein a weft thread (10) which is supplied via a thread tension sensor (12) and which is presented by a thread server (13) is inserted into a shed by means of the rapier (16) with the thread clamp, and wherein the width of the clamping gap and/or the clamping force of the thread clamp is adjustable, **characterised in that** the position in the thread clamp (1) of the weft thread (10) which is taken over by the rapier is sensed within one weaving cycle in order to change the setting of the thread clamp.

2. System for carrying out the method in accordance with claim 1, said system having a rapier with a thread clamp and an arrangement for setting the thread clamp, **characterised by** an apparatus (19) in order to sense the position of a weft thread in the clamping region, preferably in the clamping gap of the thread clamp (1).

3. System in accordance with claim 2, **characterised in that** the apparatus (19) comprises at least one signal generator (21).

4. System in accordance with claim 3, **characterised in that** the signal generator contains a light barrier with at least one light source and one receiver.

5. System in accordance with claim 3, **characterised in that** a plurality of diodes are provided as a signal generator.

6. Weaving machine comprising a system in accordance with claim 2, said weaving machine containing an inserting rapier (16) which is moved to and fro for the insertion of a weft thread, a thread brake (11), a thread tension sensor (12) and a thread server (12, 24) via which the weft thread travels to the cloth as well as a control device (20), **characterised in that** the apparatus (19) is arranged at a distance from the path of travel of the rapier at the insertion side of the weaving machine.

## Revendications

1. Procédé de réglage d'un pince-fil d'une pince donneuse (16), où un fil de trame (10) amené par un capteur de tension de fil (12) et présenté par un organe de présentation de fil (13) est inséré au moyen de la pince (16) avec le pince-fil dans une foule, et où la largeur de la fente de serrage et/ou la force de serrage du pince-fil est réglable, **caractérisé en ce que** la position du fil de trame (10) repris par la pince est explorée dans le pince-fil (1) à l'intérieur d'un cycle de tissage pour modifier le réglage du pince-fil.

2. Système pour la mise en oeuvre du procédé selon la revendication 1, ledit système présentant une pince avec un pince-fil et un agencement pour le réglage du pince-fil, **caractérisé par** une installation (19) pour explorer la position d'un fil de trame dans la zone de serrage, de préférence dans la fente de serrage du pince-fil (1).

3. Système selon la revendication 2, **caractérisé en ce que** l'installation (19) comprend au moins un émetteur de signaux (21).

4. Système selon la revendication 3, **caractérisé en ce que** l'émetteur de signaux comprend un barrage photoélectrique avec au moins une source de lumière et un récepteur.

5. Système selon la revendication 3, **caractérisé en ce que** plusieurs diodes sont prévues comme émetteur de signaux.

6. Machine à tisser avec un système selon la revendication 2, cette machine à tisser comportant une pince donneuse (16) déplacée selon un mouvement alternatif pour l'insertion d'un fil de trame, un frein de fil (11), un capteur de tension de fil (12) et un organe de présentation de fil (12, 24) par lesquels le fil de trame s'étend vers le tissu ainsi qu'une installation de commande (20), **caractérisée en ce que** l'installation (19) est disposée à une distance de la trajectoire de la pince au côté d'insertion de la machine à tisser.
